# EUROPÄISCHE PATENTSCHRIFT

(11) **EP 2 801 444 B1**
(45) Veröffentlichungstag und Bekanntmachung des Hinweises auf die Patenterteilung: **25.12.2019**
(21) Anmeldenummer: 14165070.5
(22) Anmeldetag: 17.04.2014
(51) Int. Cl.: B25B 7/02, B25B 7/10

(54) **Greifzange**
Grip pliers
Pince de préhension

(30) Priorität: 07.05.2013 DE 202013101985 U
(43) Veröffentlichungstag der Anmeldung: 12.11.2014
(73) Patentinhaber: Hazet-Werk Hermann Zerver GmbH & Co. KG, 42857 Remscheid (DE)
(72) Erfinder: Risse, Andreas, 42855 Remscheid (DE)
(74) Vertreter: Griepenstroh, Jörg

(56) Entgegenhaltungen:
- EP-A1- 0 528 252
- DE-U1- 29 703 681
- FR-A1- 2 642 351

## Beschreibung

Die Erfindung betrifft eine Greifzange mit einem verstellbaren Gelenk gemäß den Merkmalen im Oberbegriff des Patentanspruchs 1.

Eine solche Greifzange zählt im Umfang der EP 0 528 252 A1 zum Stand der Technik. Sie weist zwei über ein Gelenk miteinander gekoppelte Zangenarme auf, die jeweils in einen Griffabschnitt, in einen Übergangsabschnitt und in einen Kopfabschnitt mit einer Greifbacke gegliedert sind. Eine zweite Greifbacke ist zum benachbarten Übergangsabschnitt quer abstehend und die andere erste Greifbacke zum angrenzenden Übergangsabschnitt unter einem Winkel von 45° angeordnet. Die Innenkonturen der Greifbacken sind S-förmig gestaltet. Dadurch wird bei sich kontaktierenden Spitzen der Greifbacken von diesen ein parallelogrammförmiges Zangenmaul gebildet. Die langen Innenkonturen des Zangenmauls sind als Verzahnungsprofile mit im Längsschnitt dreieckförmigen Zähnen gestaltet. Auch die neben dem Zangenmaul liegenden Innenkonturen der Greifbacken weisen Verzahnungsprofile mit im Längsschnitt dreieckförmigen Zähnen auf.

Aus der DE 297 03 681 U1 ist weiterhin eine Greifzange bekannt, die in großen Bereichen verstellbar ist und eine Konstruktion mit verschleißarmen Gelenk aufweist. Der Erfindung liegt - ausgehend vom Stand der Technik - die Aufgabe zugrunde, die bekannte Greifzange derart weiterzuentwickeln, dass einem Monteur ihre Handhabung auch in schwierigen Montagesituationen sowie bei längerem Einsatz bei verbesserter Anlage an einem Gegenstand wesentlich erleichtert wird.

Die Lösung dieser Aufgabe besteht nach der Erfindung in den Merkmalen des Patentanspruchs 1.

Vorteilhafte Weiterbildungen der Erfindung sind Gegenstand der Patentansprüche 2 bis 17.

Erfindungsgemäß sind nunmehr die langen Innenkonturen des parallelogrammförmigen Zangenmauls durch Verzahnungsprofile mit im Längsschnitt unterschiedlich lange Seiten aufweisenden Zähnen und die kurzen Innenkonturen des Zangenmauls sowie die Innenkonturen der Spitzen der Greifbacken durch Verzahnungsprofile mit im Längsschnitt gleich lange Seiten aufweisenden Zähnen gebildet. Des Weiteren ist es von Bedeutung, dass das in der zweiten Greifbacke angeordnete lange zweite Verzahnungsprofil des Zangenmauls sich linear erstreckt und das in der ersten Greifbacke befindliche lange erste Verzahnungsprofil zum zweiten Verzahnungsprofil hin konvex verläuft.

Eine derart gestaltete Greifzange hat insbesondere in ihrer Verwendung als Wasserpumpenzange den Vorteil, dass einerseits über die Spitzen der Greifbacken Gegenstände sicher erfasst und gehandhabt werden können, dass andererseits jedoch durch die besondere Gestaltung des parallelogrammförmigen Zangenmauls im Hinblick auf die dort vorgesehenen speziellen Verzahnungsprofile im Querschnitt runde oder mehrkantige Gegenstände, deren Oberflächen gegebenenfalls durch beispielsweise Schmiermittel verunreinigt sind und eine nur geringe Rutschfestigkeit aufweisen, dennoch in allen Einsatzsituationen einwandfrei erfasst und sicher gehandhabt werden können.

Bei formschlüssig ineinander greifenden Zähnen der Verzahnungsprofile innenseitig der Spitzen sind die langen Seiten der Zähne der langen Verzahnungsprofile in dem Zangenmaul weitgehend parallel zueinander und zu einer die Zähne der Verzahnungsprofile innenseitig der Spitzen schneidenden Mittellängsebene angeordnet.

Ferner kann in diesem Zusammenhang der mittlere Abstand des langen ersten Verzahnungsprofils des Zangenmauls zum langen zweiten Verzahnungsprofil vorzugsweise 4,5 mm betragen.

Die Höhe der Zähne des langen zweiten Verzahnungsprofils im Zangenmaul beläuft sich auf 0,52 mm und die Höhe der Zähne des langen ersten Verzahnungsprofils 0,58 mm. Das heißt, die Zähne des konvex verlaufenden Verzahnungsprofils sind höher als die Zähne des sich linear erstreckenden Verzahnungsprofils in dem Zangenmaul ausgebildet.

Die Erfassung eines Gegenstands durch die Greifzange und ihre sichere Handhabung nach dem Erfassen wird dadurch verbessert, dass der Öffnungswinkel zwischen der kurzen Seite eines Zahns der langen Verzahnungsprofile im Zangenmaul und der langen Seite des jeweils benachbarten Zahns 105° beträgt. Außerdem ist der Öffnungswinkel zwischen der kurzen Seite eines Zahns der langen Verzahnungsprofile im Zangenmaul und der die Zähne der Verzahnungsprofile innenseitig der Spitzen schneidenden Mittellängsebene bei formschlüssig ineinander greifenden Zähnen der Verzahnungsprofile innenseitig der Spitzen vorzugsweise 70° bemessen.

Es hat sich ferner als vorteilhaft erwiesen, wenn die Höhe der Zähne der kurzen Verzahnungsprofile im Zangenmaul 0,36 mm beträgt.

Die langen Verzahnungsprofile im Zangenmaul sind zu der die Zähne der Verzahnungsprofile innenseitig der Spitzen schneidenden Mittellängsebene bei formschlüssig ineinander greifenden Zähnen der Verzahnungsprofile der Spitzen bevorzugt unter einem Winkel von 15° angeordnet.

Der Öffnungswinkel zwischen einem im Zangenmaul vorgesehenen langen Verzahnungsprofil und dem benachbarten kurzen Verzahnungsprofil beträgt 135°.

Der Öffnungswinkel zwischen zwei gleich lange Seiten aufweisenden Zähnen der Verzahnungsprofile innenseitig der Spitzen, der kurzen Verzahnungsprofile im Zangenmaul sowie der Verzahnungsprofile auf der den Spitzen abgewandten Seite des Zangenmaul beträgt 90°.

Die Länge des Zangenmauls ist vorzugsweise 21,4 mm bemessen.

Eine weitere Verbesserung der Handhabung der Greifzange wird dadurch erzielt, dass bei formschlüssig ineinander greifenden Zähnen der Verzahnungsprofile innenseitig der Spitzen diesen Spitzen abgewandte innere Verzahnungsprofile neben dem Zangenmaul sich geradlinig erstrecken, im Abstand zueinander angeordnet und mit im Längsschnitt gleich lange Seiten aufweisenden Zähnen versehen sind. Sinnvoll ist es hierbei außerdem, dass die den Spitzen abgewandten, neben dem Zangenmaul liegenden inneren Verzahnungsprofile unter einem sich von den Spitzen weg öffnenden Winkel von 2,4° zueinander angeordnet sind.

In dem neben dem Zangenmaul liegenden inneren Verzahnungsprofil der zweiten Greifbacke ist eine halbkreisförmige Mulde ausgebildet. Die Mulde weist einen Radius von 2 mm auf.

Schließlich ist es bei der erfindungsgemäßen Greifzange noch von Vorteil, dass ein Zangenarm in seinem Übergangsabschnitt einen Längsschlitz aufweist und der andere Zangenarm mit seinem Übergangsabschnitt den Längsschlitz durchgreift sowie ein Langloch mit einem Verzahnungsprofil besitzt, wobei in dem zweiten Zangenarm ein Sperrstück linear verschiebbar gelagert ist, um das der erste Zangenarm drehbar ist. Auf diese Weise können über das Sperrstück diverse Relativstellungen der Zangenarme eingestellt werden, in der beide Zangenarme linear lagefixiert, jedoch drehbar zueinander angeordnet sind.

Schließlich ist noch zweckmäßig, dass die Zangenarme schmiedetechnisch hergestellt sind. Hierdurch ergeben sich hohe Festigkeitseigenschaften bei gleichzeitigem Gewichtseinsparungspotential. Vorzugsweise sind die Zangenarme aus einem Stahl hergestellt, der eine lange Einsatzzeit der Greifzange gewährleistet.

Die Erfindung ist nachfolgend anhand eines in den Zeichnungen dargestellten Ausführungsbeispiels näher erläutert. Es zeigen:
- Figur 1: in der Seitenansicht eine Greifzange;
- Figur 2: die Greifzange in Richtung des Pfeils II der Figur 1 gesehen;
- Figur 3: in der Seitenansicht den Greifbereich der Greifzange;
- Figur 4: ebenfalls in der Seitenansicht einen vergrößerten Teilabschnitt des Greifbereichs der Figur 3 und
- Figur 5: nochmals den vergrößerten Teilabschnitt des Greifbereichs.

In den Figuren 1 und 2 ist mit 1 eine Greifzange in Form einer Wasserpumpenzange bezeichnet. Die Greifzange 1 weist einen ersten Zangenarm 2 und einen zweiten Zangenarm 3 auf, die über ein verstellbares Gelenk 4 miteinander gekoppelt sind.

Jeder Zangenarm 2, 3 ist in einen Griffabschnitt 5, 5a, einen Übergangsabschnitt 6, 6a und in einen Kopfabschnitt 7, 7a mit einer Greifbacke 8, 8a gegliedert.

Aus der Figur 2 ist darüber hinaus ersichtlich, dass der erste Zangenarm 2 in seinem Übergangsabschnitt 6 einen Längsschlitz 9 aufweist und der andere Zangenarm 3 mit seinem Übergangsabschnitt 6a den Längsschlitz 9 durchgreift.

Ferner weist die Greifzange 1 eine Verschlussmechanik 10 auf, die es erlaubt, eine translatorische Verstellbewegung des zweiten Zangenarms 3 zum ersten Zangenarm 2 durchzuführen, wodurch sich die Öffnungsweite der Greifzange 1 zwischen den Kopfabschnitten 7, 7a stufenweise einstellen lässt.

Zur Durchführung der translatorischen Verstellbewegung ist in dem Übergangsabschnitt 6a des zweiten Zangenarms 3 ein Langloch 11 angeordnet, das an seinen inneren Längsrändern jeweils ein sägezahnförmiges Rastprofil 12 aufweist. Des Weiteren ist am ersten Zangenarm 2 ein Betätigungshebel 13 vorgesehen, der bei Betätigung ein Sperrstück 14 in axialer Richtung verschiebt, so dass es von einer Sperrstellung in eine Lösestellung verlagert wird und damit die translatorische Verstellbewegung des ersten Zangenarms 2 relativ zum zweiten Zangenarm 3 ermöglicht. Befindet sich dann das Sperrstück 14 in der neuen Sperrstellung, können die beiden Zangenarme 2, 3 um das Gelenk 4 verschwenkt werden. Wie die Figuren 1 und 3 erkennen lassen, ist die zweite Greifbacke 8a des zweiten Zangenarms 3 zum benachbarten Übergangsabschnitt 6a unter einem Winkel α von 90° quer abstehend und die erste Greifbacke 8 am ersten Zangenarm 2 zum angrenzenden Übergangsabschnitt 6 unter einem Winkel β von 45° angeordnet.

Des Weiteren ist insbesondere anhand der Figuren 4 und 5 zu sehen, dass die einander zugewandten S-förmigen Innenkonturen der Greifbacken 8, 8a unter Ausbildung eines bei sich kontaktierenden Spitzen 15, 16 der Greifbacken 8, 8a parallelogrammförmigen Zangenmauls 17 Verzahnungsprofile 18 bis 22 mit im Längsschnitt dreieckförmigen Zähnen 23, 24 aufweisen.

Die Figur 4 und 5 zeigen in diesem Zusammenhang ferner, dass die langen Innenkonturen des parallelogrammförmigen Zangenmauls 17 durch Verzahnungsprofile 18, 19 mit im Längsschnitt unterschiedlich lange Seiten 25, 26 aufweisenden Zähnen 23 und die kurzen Innenkonturen im Zangenmaul 17 sowie die Innenkonturen der Spitzen 15, 16 der Greifbacken 8, 8a durch Verzahnungsprofile 20, 21, 22 mit im Längsschnitt gleich lange Seiten 27 aufweisenden Zähnen 24 gebildet sind. Außerdem ist erkennbar, dass das in der zweiten Greifbacke 8a angeordnete lange zweite Verzahnungsprofil 19 im Zangenmaul 17 sich linear erstreckt und das in der ersten Greifbacke 8 befindliche lange erste Verzahnungsprofil 18 zum zweiten Verzahnungsprofil 19 konvex verläuft. Der Radius R des konvexen Verzahnungsprofils 18 beträgt 45 mm.

Bei formschlüssig ineinander greifenden Zähnen 24 der Verzahnungsprofile 22 innenseitig der Spitzen 15, 16 (Figur 5) sind die langen Seiten 25 der Zähne 23 der langen Verzahnungsprofile 18, 19 im Zangenmaul 17 weitgehend parallel zueinander und zu einer die Zähne 24 der Verzahnungsprofile 22 innenseitig der Spitzen 15, 16 schneidenden Mittellängsebene MLE angeordnet. In diesem Fall beträgt der mittlere Abstand A des langen zweiten Verzahnungsprofils 19 im Zangenmaul 17 zum langen ersten Verzahnungsprofil 18 4,5 mm. Die Höhe H der Zähne 23 des langen zweiten Verzahnungsprofils 19 im Zangenmaul 17 ist 0,52 mm und die Höhe H₁ der Zähne 23 des langen ersten Verzahnungsprofils 18 ist 0,58 mm bemessen.

Wie die Figur 3 zeigt, beträgt der Öffnungswinkel γ zwischen der kurzen Seite 26 eines Zahns 23 der langen Verzahnungsprofile 18, 19 im Zangenmaul 17 und der langen Seite 25 des jeweils benachbarten Zahns 23 105°. Hingegen ist der Öffnungswinkel δ zwischen der kurzen Seite 26 eines Zahns 23 der langen Verzahnungsprofile 18, 19 im Zangenmaul 17 und der die Zähne 24 der Verzahnungsprofile 22 innenseitig der Spitzen 15, 16 schneidenden Mittellängsebene MLE 70° bemessen.

Die Höhe H2 der Zähne 24 der Verzahnungsprofile 20, 21 der kurzen Innenkonturen im Zangenmaul 17 beträgt 0,36 mm (Figur 5).

Die langen Verzahnungsprofile 18, 19 im Zangenmaul 17 sind zu der die Zähne 24 der Verzahnungsprofile 22 innenseitig der Spitzen 15, 16 schneidenden Mittellängsebene MLE bei formschlüssig ineinander greifenden Zähnen 24 der Verzahnungsprofile 22 der Spitzen 15,16 unter einem Winkel ε von 15° angeordnet. Der Öffnungswinkel ζ zwischen einem im Zangenmaul 17 befindlichen langen Verzahnungsprofil 18, 19 und dem benachbarten kurzen Verzahnungsprofil 20, 21 beträgt 135° (Figur 3).

Die Länge L des Zangenmauls 17 beträgt 21,4 mm (Figur 5).

Bei formschlüssig ineinander greifenden Zähnen 24 der Verzahnungsprofile 22 innenseitig der Spitzen 15, 16 sind diesen Spitzen 15, 16 abgewandte innere Verzahnungsprofile 28, 29 neben dem Zangenmaul 17 (Figur 4) sich geradlinig erstreckend und im Abstand zueinander angeordnet sowie mit im Längsschnitt gleich lange Seiten 27 aufweisenden Zähnen 30 versehen (Figuren 4 und 5). Außerdem ist erkennbar, dass diese inneren Verzahnungsprofile 28, 29 unter einem sich von den Spitzen 15, 16 weg öffnenden Winkel η von 2,4° angeordnet sind (Figur 3).

In dem neben dem Zangenmaul 17 liegenden inneren Verzahnungsprofil 28 der zweiten Greifbacke 8a ist eine halbkreisförmige Mulde 31 ausgebildet. Diese weist einen Radius R₁ von 2 mm auf (Figuren 4 und 5).

Der Öffnungswinkel θ zwischen den Seiten 27 zweier benachbarter Zähne 24 der Verzahnungsprofile 20, 21, 22, 28 und 29 innenseitig der Spitzen 15, 16, der kurzen Innenkonturen des Zangenmauls 17 sowie auf der den Spitzen 15, 16 abgewandten Seite des Zangenmauls 17 beträgt 90°.

### Bezugszeichen:

- 1 -: Greifzange
- 2 -: erster Zangenarm
- 3 -: zweiter Zangenarm
- 4 -: Gelenk
- 5 -: Griffabschnitt v. 2
- 5a-: Griffabschnitt v. 3
- 6 -: Übergangsabschnitt v. 2
- 6a -: Übergangsabschnitt v. 3
- 7 -: Kopfabschnitt v. 2
- 7a -: Kopfabschnitt v, 3
- 8 -: erste Greifbacke v. 2
- 8a -: zweite Greifbacke v. 3
- 9 -: Längsschlitz in 6
- 10-: Verschlussmechanik
- 11 -: Langloch in 6a
- 12 -: Rastprofile in 11
- 13 -: Betätigungshebel
- 14 -: Sperrstück
- 15 -: Spitze v. 8
- 16 -: Spitze v. 8a
- 17 -: Zangenmaul
- 18 -: langes Verzahnungsprofil an 8
- 19 -: langes Verzahnungsprofil an 8a
- 20 -: kurzes Verzahnungsprofil an 8
- 21 -: kurzes Verzahnungsprofil an 8a
- 22 -: Verzahnungsprofile an 15 u. 16
- 23 -: Zähne v. 18 u. 19
- 24 -: Zähne v. 20,21,22
- 25 -: lange Seiten v. 23
- 26 -: kurze Seiten v. 23
- 27 -: Seiten v. 24
- 28 -: Verzahnungsprofil neben 17
- 29 -: Verzahnungsprofil neben 17
- 30 -: Zähne v. 28, 29
- 31 -: Mulde in 28

- A -: Abstand zw. 18 u. 19
- H -: Höhe v. 23 in 19
- H₁ -: Höhe v. 23 in 18
- H₂ -: Höhe v. 24
- L -: Länge v. 17
- R -: Radius v. 18
- R1 -: Radius v. 31
- MLE -: Mittellängsebene zw. 24 v. 15 u. 16
- α -: Winkel zw. 6a u. 8a
- β -: Winkel zw. 6 u. 8
- γ -: Winkel zw. 25 u. 26
- δ -: Winkel zw. 26 u. MLE
- ε -: Winkel zw. 18,19 u. MLE
- ζ -: Winkel zw. 18,19 u. 20,21
- η -: Winkel zw. 28 u. 29
- θ -: Winkel zw. 27

## Patentansprüche

1. Greifzange (1) mit einem verstellbaren Gelenk (4), welche zwei über das Gelenk (4) miteinander gekoppelte Zangenarme (2, 3) aufweist, die jeweils in einen Griffabschnitt (5, 5a), einen Übergangsabschnitt (6, 6a) und in einen Kopfabschnitt (7, 7a) mit einer Greifbacke (8, 8a) gegliedert sind, wobei eine zweite Greifbacke (8a) zum benachbarten Übergangsabschnitt (6a) quer abstehend und die andere erste Greifbacke (8) zum angrenzenden Übergangsabschnitt (6) unter einem Winkel (β) zwischen etwa 35° und 55° angeordnet ist, und wobei die einander zugewandten S-förmigen Innenkonturen der Greifbacken (8, 8a) unter Ausbildung eines bei sich kontaktierenden Spitzen (15, 16) der Greifbacken (8, 8a) parallelogrammförmigen Zangenmauls (17) Verzahnungsprofile (18, 19, 20, 21) mit im Längsschnitt dreieckförmigen Zähnen (23, 24) aufweisen und die langen Innenkonturen des parallelogrammförmigen Zangenmauls (17) durch Verzahnungsprofile (18, 19) mit im Längsschnitt unterschiedlich lange Seiten (25, 26) aufweisenden Zähnen (23) und die kurzen Innenkonturen des Zangenmauls (17) sowie die Innenkonturen der Spitzen (15, 16) der Greifbacken (8, 8a) durch Verzahnungsprofile (20, 21, 22) mit im Längsschnitt gleich lange Seiten (27) aufweisenden Zähnen (24) gebildet sind, **dadurch gekennzeichnet, dass** das in der zweiten Greifbacke (8a) angeordnete lange zweite Verzahnungsprofil (19) des Zangenmauls (17) sich linear erstreckt und das in der ersten Greifbacke (8) befindliche lange erste Verzahnungsprofil (18) zum zweiten Verzahnungsprofil (19) hin konvex verläuft.

2. Greifzange nach Anspruch 1, **dadurch gekennzeichnet, dass** bei formschlüssig ineinander greifenden Zähnen (24) der Verzahnungsprofile (22) innenseitig der Spitzen (15, 16) die langen Seiten (25) der Zähne (23) der langen Verzahnungsprofile (18, 19) im Zangenmaul (17) weitgehend parallel zueinander und zu einer die Zähne (24) der Verzahnungsprofile (22) innenseitig der Spitzen (15, 16) schneidenden Mittellängsebene (MLE) angeordnet sind.

3. Greifzange nach Anspruch 1 oder 2, **dadurch gekennzeichnet, dass** bei formschlüssig ineinander greifenden Zähnen (24) der Verzahnungsprofile (22) innenseitig der Spitzen (15, 16) der mittlere Abstand (A) des langen zweiten Verzahnungsprofils (19) im Zangenmaul (17) zum langen ersten Verzahnungsprofil (18) 4,5 mm beträgt.

4. Greifzange nach einem der Ansprüche 1 bis 3, **dadurch gekennzeichnet, dass** die Höhe (H) der Zähne (23) des langen zweiten Verzahnungsprofils (19) im Zangenmaul (17) 0,52 mm und die Höhe (H₁) der Zähne (23) des langen ersten Verzahnungsprofils (18) 0,58 mm beträgt.

5. Greifzange nach einem der Ansprüche 1 bis 4, **dadurch gekennzeichnet, dass** der Öffnungswinkel (γ) zwischen der kurzen Seite (26) eines Zahns (23) der langen Verzahnungsprofile (18, 19) im Zangenmaul (17) und der langen Seite (25) des jeweils benachbarten Zahns (23) 105° beträgt.

6. Greifzange nach einem der Ansprüche 1 bis 5, **dadurch gekennzeichnet, dass** der Öffnungswinkel (δ) zwischen der kurzen Seite (26) eines Zahns (23) der langen Verzahnungsprofile (18, 19) im Zangenmaul (17) und der die Zähne (24) der Verzahnungsprofile (22) innenseitig der Spitzen (15, 16) schneidenden Mittellängsebene (MLE) bei formschlüssig ineinander greifenden Zähnen (24) der Verzahnungsprofile (22) innenseitig der Spitzen (15, 16) 70° beträgt.

7. Greifzange nach einem der Ansprüche 1 bis 6, **dadurch gekennzeichnet, dass** die Höhe (H₂) der Zähne (24) der Verzahnungsprofile (20, 21) der kurzen Innenkonturen im Zangenmaul (17) 0,36 mm beträgt.

8. Greifzange nach einem der Ansprüche 1 bis 7, **dadurch gekennzeichnet, dass** die langen Verzahnungsprofile (18, 19) im Zangenmaul (17) zu der die Zähne (24) der Verzahnungsprofile (22) innenseitig der Spitzen (15, 16) schneidenden Mittellängsebene (MLE) bei formschlüssig ineinander greifenden Zähnen (24) der Verzahnungsprofile (22) der Spitzen (15, 16) unter einem Winkel (ε) von 15° angeordnet sind.

9. Greifzange nach einem der Ansprüche 1 bis 8, **dadurch gekennzeichnet, dass** der Öffnungswinkel (ζ) zwischen einem im Zangenmaul (17) befindlichen langen Verzahnungsprofil (18, 19) und dem benachbarten kurzen Verzahnungsprofil (20, 21) 135° beträgt.

10. Greifzange nach einem der Ansprüche 1 bis 9, **dadurch gekennzeichnet, dass** der Öffnungswinkel (θ) zwischen zwei gleich lange Seiten (27) aufweisenden Zähnen (24) der Verzahnungsprofile (22) innenseitig der Spitzen (15, 16), der kurzen Verzahnungsprofile (20, 21) im Zangenmaul (17) sowie der Verzahnungsprofile (28, 29) auf der den Spitzen (15, 16) abgewandten Seite des Zangenmauls (17) 90° beträgt.

11. Greifzange nach einem der Ansprüche 1 bis 10, **dadurch gekennzeichnet, dass** die Länge (L) des Zangenmauls (17) 21,4 mm beträgt.

12. Greifzange nach einem der Ansprüche 1 bis 11, **dadurch gekennzeichnet, dass** bei formschlüssig ineinander greifenden Zähnen (24) der Verzahnungsprofile (22) innenseitig der Spitzen (15, 16) diesen Spitzen (15, 16) abgewandte innere Verzahnungsprofile (28, 29) neben dem Zangenmaul (17) sich geradlinig erstrecken, im Abstand zueinander angeordnet und mit im Längsschnitt gleich lange Seiten (27) aufweisenden Zähnen (30) versehen sind.

13. Greifzange nach Anspruch 12, **dadurch gekennzeichnet, dass** die den Spitzen (15, 16) abgewandten, neben dem Zangenmaul (17) liegenden inneren Verzahnungsprofile (28, 29) unter einem sich von den Spitzen (15, 16) weg öffnenden Winkel (η) von 2,4° zueinander angeordnet sind.

14. Greifzange nach Anspruch 12 oder 13, **dadurch gekennzeichnet, dass** in dem neben dem Zangenmaul (17) liegenden inneren Verzahnungsprofil (28) der zweiten Greifbacke (8a) eine halbkreisförmige Mulde (31) ausgebildet ist.

15. Greifzange nach Anspruch 14, **dadurch gekennzeichnet, dass** die Mulde (31) einen Radius (R₁) von 2 mm aufweist.

16. Greifzange nach einem der Ansprüche 1 bis 15, **dadurch gekennzeichnet, dass** ein Zangenarm (2) in seinem Übergangsabschnitt (6) einen Längsschlitz (9) aufweist und der andere Zangenarm (3) mit seinem Übergangsabschnitt (6a) den Längsschlitz (9) durchgreift sowie ein Langloch (11) mit zwei einander gegenüber liegenden Rastprofilen (12) besitzt, wobei in dem zweiten Zangenarm (3) ein Sperrstück (14) linear verschiebbar gelagert ist, um welches der erste Zangenarm (2) drehbar ist.

17. Greifzange nach einem der Ansprüche 1 bis 16, **dadurch gekennzeichnet, dass** die Zangenarme (2, 3) schmiedetechnisch hergestellt sind.

## Claims

1. Grip pliers (1) having an adjustable joint (4), which has two gripper arms (2, 3) coupled with one another via the joint (4), which are organised respectively into a handle portion (5, 5a), a transition portion (6, 6a) and into a head portion (7, 7a) having a gripping jaw (8, 8a), wherein a second gripping jaw (8a) is disposed protruding transversely from the adjoining transition portion (6a) and the other first gripping jaw (8) is disposed at an angle (β) of between approximately 35° and 55° to the adjoining transition portion (6), and wherein the S-shaped inner contours, facing one another, of the gripping jaws (8, 8a), with the formation of a parallelogram-shaped plier mouth (17) when the tips (15, 16) of the gripping jaws (8, 8a) come into contact, have toothing profiles (18, 19, 20, 21) having teeth (23, 24) which are triangular-shaped in longitudinal section, and the long inner contours of the parallelogram-shaped plier mouth (17) are formed by toothing profiles (18, 19) having teeth (23) having sides (25, 26) which are of different lengths in longitudinal section and the short inner contours of the plier mouth (17) and the inner contours of the tips (15, 16) of the gripping jaws (8, 8a) are formed by toothing profiles (20, 21, 22) having teeth (24) having sides (27) which are of equal length in longitudinal section, **characterised in that** the long second toothing profile (19), disposed in the second gripping jaw (8a), of the plier mouth (17) extends linearly and the long first toothing profile (18), located in the first gripping jaw (8) extends in a convex manner towards the second toothing profile (19).

2. Grip pliers according to claim 1, **characterised in that** in the case of teeth (24), engaging form-fittingly in one another, of the toothing profiles (22) on the inner side of the tips (15, 16) the long sides (25) of the teeth (23) of the long toothing profiles (18, 19) are disposed in the plier mouth (17) to the main extent parallel to one another and to a central longitudinal plane (MLE) cutting the teeth (24) of the toothing profiles (22) on the inner side of the tips (15, 16).

3. Grip pliers according to claim 1 or 2, **characterised in that** in the case of teeth (24), engaging form-fittingly in one another, of the toothing profiles (22) on the inner side of the tips (15, 16) the central distance (A) from the long second toothing profile (19) in the plier mouth (17) to the long first toothing profile (18) is 4.5 mm.

4. Grip pliers according to any of claims 1 to 3, **characterised in that** the height (H) of the teeth (23) of the long second toothing profile (19) in the plier mouth (17) is 0.52 mm and the height (H₁) of the teeth (23) of the long first toothing profile (18) is 0.58 mm.

5. Grip pliers according to any of claims 1 to 4, **characterised in that** the opening angle (y) between the short side (26) of a tooth (23) of the long toothing profiles (18, 19) in the plier mouth (17) and the long side (25) of the respectively adjacent tooth (23) is 105°.

6. Grip pliers according to any of claims 1 to 5, **characterised in that** the opening angle (δ) between the short side (26) of a tooth (23) of the long toothing profiles (18, 19) in the plier mouth (17) and the central longitudinal plane (MLE) cutting the teeth (24) of the toothing profiles (22) on the inner side of the tips (15, 16) is 70° in the case of teeth (24) of the toothing profiles (22) on the inner side of the tips (15, 16) engaging form-fittingly in one another.

7. Grip pliers according to any of claims 1 to 6, **characterised in that** the height (H₂) of the teeth (24) of the toothing profiles (20, 21) of the short inner contours in the plier mouth (17) is 0.36 mm.

8. Grip pliers according to any of claims 1 to 7, **characterised in that** the long toothing profiles (18, 19) in the plier mouth (17) are disposed at an angle (ε) of 15° to the central longitudinal plane (MLE) cutting the teeth (24) of the toothing profiles (22) on the inner side of the tips (15, 16), in the case of teeth (24) of the toothing profiles (22) of the tips (15, 16) engaging one-fittingly in one another.

9. Grip pliers according to any of claims 1 to 8, **characterised in that** the opening angle (ζ) between a long toothing profile (18, 19) located in the plier mouth (17) and the adjacent short toothing profile (20, 21) is 135°.

10. Grip pliers according to any of claims 1 to 9, **characterised in that** the opening angle (θ) between teeth (24), having two equally long sides (27), of the toothing profiles (22) on the inner side of the tips (15, 16), of the short toothing profiles (20, 21) in the plier mouth (17) and of the toothing profiles (28, 29) on the side, facing away from the tips (15, 16), of the plier mouth (17) is 90°.

11. Grip pliers according to any of claims 1 to 10, **characterised in that** the length (L) of the plier mouth (17) is 21.4 mm.

12. Grip pliers according to any of claims 1 to 11, **characterised in that** in the case of teeth (24), engaging form-fittingly in one another, of the toothing profiles (22) on the inner side of the tips (15, 16) inner toothing profiles (28, 29) facing away from these tips (15, 16) extend in a straight line next to the plier mouth (17), are disposed at a distance to one another and are equipped with teeth (30) having sides (27) which are of equal length in longitudinal section.

13. Grip pliers according to claim 12, **characterised in that** the inner toothing profiles (28, 29), facing away from the tips (15, 16), situated next to the plier mouth (17), are disposed at an angle (η) of 2.4° opening away from the tips (15, 16).

14. Grip pliers according to claim 12 or 13, **characterised in that** in the inner toothing profile (28), situated next to the plier mouth (17), of the second gripping jaw (8a) is formed a semicircular-shaped depression (31).

15. Grip pliers according to claim 14, **characterised in that** the depression (31) has a radius (R₁) of 2 mm.

16. Grip pliers according to any of claims 1 to 15, **characterised in that** a gripper arm (2) has in its transition portion (6) a longitudinal slot (9) and the other gripper arm (3) engages with its transition portion (6a) through the longitudinal slot (9) and has an elongate hole (11) having two latching profiles (12) situated opposite one another, wherein in the second gripper arm (3) is mounted in a linearly displaceable manner a locking piece (14) about which the first gripper arm (2) can be rotated.

17. Grip pliers according to any of claims 1 to 16, **characterised in that** the gripper arms (2, 3) are manufactured by forging.

## Revendications

1. Pince de préhension (1) avec une articulation (4) réglable, laquelle présente deux bras de pince (2, 3) accouplés l'un à l'autre par l'intermédiaire de l'articulation (4), qui sont divisés respectivement en une section de préhension (5, 5a), une section de transition (6, 6a) et en une section de tête (7, 7a) avec une mâchoire de préhension (8, 8a), dans laquelle une seconde mâchoire de préhension (8a) est disposée transversalement en saillie de la section de transition (6a) voisine et l'autre première mâchoire de préhension (8) est disposée par rapport à la section de transition (6) adjacente en formant un angle (β) compris entre environ 35° et 55°, et dans laquelle les contours intérieurs en forme de S tournés l'un vers l'autre des mâchoires de préhension (8, 8a) présentent, avec formation d'une gueule de pince (17) en forme de parallélogramme lorsque les pointes (15, 16) des mâchoires de préhension (8, 8a) sont en contact, des profilés dentés (18, 19, 20, 21) avec des dents (23, 24) triangulaires en coupe longitudinale et les contours intérieurs longs de la gueule de pince (17) en forme de parallélogramme sont formés par des profilés dentés (18, 19) avec des dents (23) présentant des côtés (25, 26) de longueur différente en coupe longitudinale et les contours intérieurs courts de la gueule de pince (17) ainsi que les contours intérieurs des pointes (15, 16) des mâchoires de préhension (8, 8a) sont formés par des profilés dentés (20, 21, 22) avec des dents (24) présentant des côtés (27) de même longueur en coupe longitudinale, **caractérisée en ce que** le second profilé denté (19) long de la gueule de pince (17) disposé dans la seconde mâchoire de préhension (8a) s'étend linéairement et le premier profilé denté (18) long situé dans la première mâchoire de préhension (8) s'étend de manière convexe en direction du second profilé denté (19).

2. Pince de préhension selon la revendication 1, **caractérisée en ce que**, lorsque les dents (24) des profilés dentés (22) s'engrènent par coopération de formes côté intérieur des pointes (15, 16), les côtés longs (25) des dents (23) des profilés dentés (18, 19) longs sont disposés dans la gueule de pince (17) en grande partie parallèlement les uns aux autres et par rapport à un plan longitudinal médian (MLE) coupant les dents (24) des profilés dentés (22) côté intérieur des pointes (15, 16).

3. Pince de préhension selon la revendication 1 ou 2, **caractérisée en ce que**, lorsque les dents (24) des profilés dentés (22) s'engrènent par coopération de formes côté intérieur des pointes (15, 16), la distance moyenne (A) du second profilé denté (19) long dans la gueule de pince (17) par rapport au premier profilé denté (18) long atteint 4,5 mm.

4. Pince de préhension selon l'une quelconque des revendications 1 à 3, **caractérisée en ce que** la hauteur (H) des dents (23) du second profilé denté (19) long dans la gueule de pince (17) atteint 0,52 mm et la hauteur (H₁) des dents (23) du premier profilé denté (18) long atteint 0,58 mm.

5. Pince de préhension selon l'une quelconque des revendications 1 à 4, **caractérisée en ce que** l'angle d'ouverture (γ) entre le côté court (26) d'une dent (23) des profilés dentés (18, 19) longs dans la gueule de pince (17) et le côté long (25) de la dent (23) respectivement voisine atteint 105°.

6. Pince de préhension selon l'une quelconque des revendications 1 à 5, **caractérisée en ce que** l'angle d'ouverture (δ) entre le côté court (26) d'une dent (23) des profilés dentés (18, 19) longs dans la gueule de pince (17) et le plan longitudinal médian (MLE) coupant les dents (24) des profilés dentés (22) côté intérieur des pointes (15, 16) lorsque les dents (24) des profilés dentés (22) s'engrènent par coopération de formes côté intérieur des pointes (15, 16), atteint 70°.

7. Pince de préhension selon l'une quelconque des revendications 1 à 6, **caractérisée en ce que** la hauteur (H₂) des dents (24) des profilés dentés (20, 21) des contours intérieurs courts dans la gueule de pince (17) atteint 0,36 mm.

8. Pince de préhension selon l'une quelconque des revendications 1 à 7, **caractérisée en ce que** les profilés dentés (18, 19) longs dans la gueule de pince (17) sont disposés selon un angle (ε) de 15° par rapport au plan longitudinal médian (MLE) coupant les dents (24) des profilés dentés (22) côté intérieur des pointes (15, 16), lorsque les dents (24) des profilés dentés (22) des pointes (15, 16) s'engrènent par coopération de formes.

9. Pince de préhension selon l'une quelconque des revendications 1 à 8, **caractérisée en ce que** l'angle d'ouverture (ζ) entre un profilé denté (18, 19) long situé dans la gueule de pince (17) et le profilé denté (20, 21) court voisin atteint 135°.

10. Pince de préhension selon l'une quelconque des revendications 1 à 9, **caractérisée en ce que** l'angle d'ouverture (θ) entre deux dents (24), présentant deux côtés (27) de même longueur, des profilés dentés (22) côté intérieur des pointes (15, 16), des profilés dentés (20, 21) courts dans la gueule de pince (17) ainsi que des profilés dentés (28, 29) sur le côté, opposé aux pointes (15, 16), de la gueule de pince (17) atteint 90°.

11. Pince de préhension selon l'une quelconque des revendications 1 à 10, **caractérisée en ce que** la longueur (L) de la gueule de pince (17) atteint 21,4 mm.

12. Pince de préhension selon l'une quelconque des revendications 1 à 11, **caractérisée en ce que**, lorsque les dents (24) des profilés dentés (22) s'engrènent par coopération de formes côté intérieur des pointes (15, 16), les profilés dentés (28, 29) intérieurs opposés à ces pointes (15, 16) s'étendent en ligne droite à côté de la gueule de pince (17), sont disposés à distance l'un de l'autre et sont pourvus de dents (30) présentant des côtés (27) de même longueur en coupe longitudinale.

13. Pince de préhension selon la revendication 12, **caractérisée en ce que** les profilés dentés (28, 29) intérieurs opposés aux pointes (15, 16), situés à côté de la gueule de pince (17), sont disposés l'un par rapport à l'autre en formant un angle (η) de 2,4° s'ouvrant à distance des pointes (15, 16).

14. Pince de préhension selon la revendication 12 ou 13, **caractérisée en ce qu'**une cuvette semi-circulaire (31) est réalisée dans le profilé denté (28) intérieur de la seconde mâchoire de préhension (8a) situé à côté de la gueule de pince (17).

15. Pince de préhension selon la revendication 14, **caractérisée en ce que** la cuvette (31) présente un rayon (R₁) de 2 mm.

16. Pince de préhension selon l'une quelconque des revendications 1 à 15, **caractérisée en ce qu'**un bras de pince (2) présente dans sa section de transition (6) une fente longitudinale (9) et l'autre bras de pince (3) traverse avec sa section de transition (6a) la fente longitudinale (9) et possède un trou oblong (11) avec deux profilés d'encliquetage (12) opposés l'un à l'autre, dans laquelle une pièce de blocage (14), autour de laquelle le premier bras de pince (2) peut tourner, est montée de manière à pouvoir se déplacer linéairement dans le second bras de pince (3).

17. Pince de préhension selon l'une quelconque des revendications 1 à 16, **caractérisée en ce que** les bras de pince (2, 3) sont fabriqués par technique de forgeage.
